# FASCICULE DE BREVET EUROPEEN

(11) **EP 0 274 975 B1**
(45) Date de publication et mention de la délivrance du brevet: **04.03.1992**
(21) Numéro de dépôt: 87440081.5
(22) Date de dépôt: 04.12.1987
(51) Int. Cl.: E05B 13/00

(54) **Dispositif de verrouillage pour porte ou fenêtre comprenant des moyens de blocage du carré de manoeuvre de la poignée**
Sicherheitsbeschlag für Tür oder Fenster mit Mitteln zum Verriegeln des Vierkantstiftes
Door or window locking device having means for locking the spindle

(30) Priorité: 11.12.1986 FR 8617458
(43) Date de publication de la demande: 20.07.1988
(73) Titulaire: FERCO INTERNATIONAL Usine de Ferrures de Bâtiment Société à responsabilité limitée, F-57400 Sarrebourg (FR)
(72) Inventeur: Arnold, André, F-57400 Sarrebourg (Moselle) (FR)
(74) Mandataire: Aubertin, François

(56) Documents cités:
- CH-A- 172 655
- DE-A- 3 231 069
- FR-A- 1 263 406
- GB-A- 364 396
- NL-A- 6 901 169

## Description

L'invention concerne un dispositif de verrouillage pour porte, fenêtre ou analogue, selon le préambule de la revendication 1.

On connaît déjà. par le document DE-A-3.231.069, un tel dispositif de verrouillage destiné à bloquer le carré de manoeuvre d'une poignée de commande. Ce dispositif de verrouillage comporte un élément fixe constitué d'une plaquette d'une certaine épaisseur dans laquelle est usiné un évidement débouchant sur le bord supérieur de cette dernière. Un élément mobile est conçu de manière à coulisser dans cet évidement et bloquer le carré de manoeuvre d'une poignée de commande. A cet effet, ledit élément fixe et l'élément mobile présentent, tous deux, un orifice central servant de passage au carré de manoeuvre précité et autorisant la mise en place du dispositif de verrouillage entre la face interne d'un ouvrant et le fût de ladite poignée. Ce dispositif de verrouillage remplace, ainsi, la rosette accompagnant, en général, ces poignées de commande.

De plus l'élément mobile comporte une découpe, débouchant dans l'orifice central et venant s'engager sur le carré de manoeuvre pour immobiliser celui-ci en rotation lorsque ledit élément mobile est amené en position de blocage.

En fait, l'élément mobile est à rappel élastique en position de blocage. Ce rappel élastique est obtenu par le biais de deux ressorts hélicoïdaux logés dans l'évidement de l'élément fixe et coopérant, respectivement, avec un épaulement usiné sur chacun des bords longitudinaux de la plaquette formant l'élément mobile.

De plus ce dernier présente une lumière oblongue et une découpe situées, respectivement, de part et d'autre de l'orifice central et coopérant avec des ouvertures réalisées dans l'élément fixe. La présence de ces ouvertures assure le passage d'organes de fixation qui maintiennent le dispositif de verrouillage en applique sur la face interne de l'ouvrant.

L'inconvénient que présente ce dispositif de verrouillage réside dans sa fonction de blocage automatique et systématique du carré de manoeuvre de la poignée de commande. En effet, un tel dispositif de verrouillage n'autorise, en aucun cas, l'ouverture bilatérale d'une porte, fenêtre ou analogue étant donné qu'il est impératif de manipuler l'élément mobile à rappel élastique pour déverrouiller cette dernière. Ceci peut être particulièrement gênant, notamment, lorsque ladite porte vient à se refermer de manière inopinée et empêche l'usager de pénétrer ou de sortir d'un local.

En conséquence, ce dispositif de verrouillage connu ne peut trouver son utilité que dans des conditions particulières et non dans le cadre d'habitations traditionnelles.

Par ailleurs, il convient de constater que l'élément mobile est simplement disposé dans l'évidement de l'élément fixe ce qui pose un certain nombre de problèmes lors de leur montage sur le carré de manoeuvre de la porte, fenêtre ou autre, ou en cas de démontage.

Notamment, lors de l'assemblage, il se peut que l'élément mobile se décale légèrement par rapport à l'élément fixe ce qui peut entraîner le blocage de l'ensemble au moment du serrage des organes de fixation. Ce montage s'avère d'autant plus complexe que les ressorts assurant le rappel élastique, aurait une tendance systématique à s'échapper de cet évidement de l'élément fixe.

En fait, on observe que le dispositif de verrouillage ne forme, à aucun moment, un tout indivisible ce qui peut être, précisément, avantageux en vue de l'assemblage ou du démontage, mais, aussi, dans le cadre du stockage, soit chez le fabricant, soit au niveau de l'utilisateur menuisier.

Finalement, le guidage de l'élément mobile qui s'opère, dans ce dispositif de verrouillage connu, entre le fond de l'évidement correspondant à l'élément fixe et la face de l'ouvrant de la porte ou fenêtre, est imparfait et, dans tous les cas, incertain. En effet, la qualité de ce serrage est liée au paramètre variable qu'est l'intensité de serrage des organes de fixation reliant ce dispositif de verrouillage à l'ouvrant. Ainsi et en cas d'un desserrage, il se peut que sous l'effet d'un guidage Incorrect l'on aboutisse à un disfonctionnement du dispositif.

La présente invention a pour but de remédier à ces inconvénients. L'invention telle qu'elle est caractérisée dans la revendication 1, permet de résoudre le problème et consiste en un dispositif de verrouillage pour porte, fenêtre ou analogue comprenant :
a) un élément fixe ;
b) un élément mobile coulissant dans l'élément fixe et comportant une découpe agissant directement sur le carré de manoeuvre d'une poignée de commande pour assurer son blocage ;
c) et des moyens pour immobiliser, en position verrouillée, l'élément mobile par rapport à l'élément fixe ;

dispositif de verrouillage caractérisé par le fait que lesdits moyens assurent aussi bien l'immobilisation en position verrouillée qu'en position déverrouillée de l'élément mobile par rapport à l'élément fixe, ces moyens étant formés :
- par deux ergots disposés sur chacun des bords longitudinaux de l'élément mobile et venant s'engager dans des lumières réalisées dans l'élément fixe, celui-ci comportant sur sa face dorsale des rainures situées, respectivement, dans le prolongement des lumières et dans lesquelles coulissent lesdits ergots de l'élément mobile ;
- et par des éléments élastiques faisant saillie par rapport au fond des rainures dudit élément fixe et venant s'imbriquer faiblement dans des évidements de forme hémisphérique présents dans la face avant des ergots de l'élément mobile lorsque celui-ci est en position de blocage ou de déblocage du carré de manoeuvre ;

lesdits ergots assurant, d'une part, l'assemblage par simple emboîtement de l'élément mobile dans l'élément fixe au travers des lumières et, d'autre part, le maintien et le guidage par les rainures de cet élément mobile par rapport audit élément fixe.

Les avantages obtenus grâce à cette invention consistent, essentiellement, en ce que la commande du verrouillage ou du déverrouillage d'une porte ou fenêtre munie d'un tel dispositif, impose l'intervention de l'usager. Par ailleurs, la présence d'ergots disposés au niveau des bords longitudinaux de l'élément mobile et s'insérant dans des ouvertures pratiquées dans l'élément fixe avant de coulisser dans des rainures présentes au niveau de la face dorsale de ce dernier, non seulement, permet d'obtenir un parfait guidage de cet élément mobile par rapport à l'élément fixe, mais en outre, autorise leur assemblage et leur maintien par simple emboîtement. Une telle solution s'avère, finalement, particulièrement intéressante, financièrement parlant. En effet, cet assemblage, d'une part, ne fait intervenir aucune pièce supplémentaire tel qu'un organe de fixation ou autre et, d'autre part, il peut être envisagé, soit au niveau de l'unité de fabrication du dispositif de verrouillage, soit au moment du montage de ce dernier sur l'ouvrant d'une porte ou fenêtre et, ce, sans que cela n'entraîne un surcoût à quelque niveau que ce soit.

L'invention est exposée ci-après plus en détail à l'aide de dessins représentant seulement un mode d'exécution.

La figure 1 représente en élévation le dispositif de verrouillage conforme à l'invention.

La figure 2 représente latéralement le dispositif de verrouillage représenté dans la figure 1.

La figure 3 représente en plan et en coupe selon III-III le dispositif de verrouillage de la figure 1.

L'invention telle que représentée dans les différentes figures, concerne un dispositif de verrouillage 1 pour porte ou fenêtre comportant des moyens de blocage 2 du carré de manoeuvre 3 d'une poignée de commande de porte ou fenêtre, cette poignée n'ayant pas été représentée.

Ce dispositif de verrouillage 1, intercalé entre la face intérieure de l'ouvrant de la porte ou fenêtre et le fût de la poignée de commande, est enfilé sur le carré de manoeuvre 3 de ladite poignée. Il est, par ailleurs, composé de deux éléments, à savoir un élément fixe 4 et un élément mobile 5. L'élément mobile 5 est monté coulissant dans l'élément fixe 4 et comporte les moyens de blocage 2 du carré de manoeuvre 3 de la poignée de commande. Il est à noter que ce dispositif de verrouillage 1 est parfaitement symétrique par rapport au plan médian vertical 6.

L'élément fixe 4 est constitué d'une plaquette fixe 7 métallique ou plastique, de forme préférentiellement rectangulaire et d'épaisseur 8 réduite. Cette plaquette fixe 7 présente, sur sa face frontale 9 et dans le sens longitudinal, un évidement 10 débouchant sur le bord supérieur 11 de ladite plaquette fixe 7. La profondeur 12 de l'évidement 10 est approximativement égale à la moitié de l'épaisseur 8 de cette plaquette fixe 7.

Dans cet évidement 10 vient se placer l'élément mobile 5. Ce dernier est constitué d'une plaquette, de préférence métallique dont la forme est en concordance avec celle de l'évidement 10. A cet effet, l'élément mobile 5 présente une largeur 13 légèrement inférieure à la largeur de l'évidement 10. D'autre part, l'épaisseur 14 de la plaquette constituant l'élément mobile 5 est légèrement inférieure à la profondeur 12 de l'évidement 10. Ainsi, l'élément mobile 5 peut coulisser librement dans l'évidement 10 de la plaquette fixe 7.

Après montage de l'élément mobile 5 dans l'élément fixe 4, le dispositif de verrouillage 1 est engagé sur le carré de manoeuvre 3 de la poignée de commande de la porte ou fenêtre. A cet effet, la plaquette fixe 7 et l'élément mobile 5 comportent un orifice central 28, 29 dans lequel est engagé le carré de manoeuvre 3.

L'élément mobile 5 présente, en outre, une découpe 30 débouchant dans l'orifice central 29, cette découpe 30 étant disposée dans le sens longitudinal du dispositif de verrouillage 1. Par ailleurs, cette découpe 30 présente une largeur 31 légèrement supérieure à la longueur d'un coté 32 du carré de manoeuvre 3 et, par voie de conséquence, est inférieure à la diagonale du carré de manoeuvre 3.

Ainsi, lorsque l'élément mobile 5 est en position haute (tel que représenté dans la figure 1), le carré de manoeuvre 3 est engagé dans l'orifice central 29 de l'élément mobile 5 autorisant, de ce fait, la libre rotation dudit carré de manoeuvre 3. Par contre, sous l'action d'une pression exercée sur l'extrémité supérieure 33 de l'élément mobile 5, la découpe 30 vient s'engager sur le carré de manoeuvre 3 immobilisant ce dernier en rotation.

Cette coopération de la découpe 30 avec le carré de manoeuvre 3, lors du coulissement de l'élément mobile 5 dans l'élément fixe 4, constitue les moyens de blocage 2 du dispositif de verrouillage 1.

La plaquette fixe 7 comporte, également, deux autres orifices 34 et 35 disposés de part et d'autre de l'orifice central 28 et servant au passage d'organes de fixation tels que vis ou autres. De même, l'élément mobile 5 présente une lumière oblongue 36 et une découpe 37 dans lesquelles viennent s'engager lesdits organes de fixation. Ces derniers coopèrent avec le chant inférieur de la lumière oblongue 36 et le chant supérieur de la découpe 37 pour limiter la course de l'élément mobile 5 dans l'élément fixe 4. La longueur de cette course correspond, sensiblement, à la longueur de la découpe 30 de sorte que l'élément mobile 5 coulisse entre une position de verrouillage et une position de déverrouillage.

De plus, l'élément mobile 5 comporte, à l'extrémité supérieure 33, une languette de commande 38 facilitant la manoeuvre du dispositif de verrouillage 1.

Le dispositif de verrouillage 1 consiste à donner à l'usager la possibilité de bloquer à volonté le carré de manoeuvre d'une poignée de commande de porte, fenêtre ou analogue. Dans ce but, ce dispositif de verrouillage est pourvu de moyens 39 pour immobiliser, en position verrouillée ou déverrouillée, l'élément mobile 5 par rapport à l'élément fixe 4. Il est, en effet, indispensable d'éviter un blocage ou un déblocage inopiné dudit carré de manoeuvre sans l'intervention de l'usager. Ceci pourrait empêcher à ce dernier de sortir ou d'entrer dans un local ainsi verrouillé, ou, au contraire, faciliter l'entrée dans une habitation à un aigrefin.

En fait, ces moyens 39 sont constitués, d'une part, par deux ergots 17, 18 disposés sur chacun des bords longitudinaux 15, 16 de l'élément mobile 5 et venant s'engager dans des lumières 19, 20, 21, 22 réalisées dans la plaquette fixe 7. Ces ergots 17, 18, de forme spécifique, sont légèrement décalés par rapport au plan de l'élément mobile 5 de manière à pouvoir s'engager dans des rainures 23, 24, 25, 26 réalisées dans la face dorsale 27 de la plaquette fixe 7, ces rainures 23, 24, 25, 26 étant situées dans le prolongement des lumières respectivement 19, 20, 21, 22.

D'autre part, les moyens 39, servant à immobiliser l'élément mobile 5 par rapport à l'élément fixe 4 en position verrouillée ou déverrouillée, sont complétés par des éléments élastiques (non représentés sur les figures) insérés dans les rainures 23, 24, 25, 26 de la plaquette fixe 7 et coopérant avec les ergots 17, 18. Plus précisément, ces éléments élastiques ont pour fonction d'augmenter, sensiblement, les forces de frottement exercées sur les ergots 17, 18 à l'intérieur desdites rainures 23, 24, 25, 26 lorsque l'élément mobile 5 vient à atteindre ses positions extrêmes de blocage ou de déblocage du carré de manoeuvre.

Ainsi, selon un premier mode de réalisation, les éléments élastiques sont constitués par des organes en matière plastique, métallique ou autre, faisant saillie par rapport au fond 40 des rainures 23, 24, 25, 26. Selon un autre mode de réalisation, on insère dans le fond 40 de ces dernières et à des emplacements déterminés, des billes à rappel élastique destinées à venir s'imbriquer faiblement dans un évidement de forme hémisphérique usiné dans la face avant 41 des ergots 17, 18, lorsque l'élément mobile 5 est en position de blocage ou de déblocage du carré de manoeuvre 3.

En raison de ces particularités, le dispositif de verrouillage 1 peut être commandé selon les désirs de l'usager, sans qu'il n'y ait un risque de fonctionnement aléatoire. Par ailleurs, son montage est facilité grâce a l'assemblage possible entre l'élément fixe 4 et l'élément mobile 5 par simple emboîtement.

Un tel dispositif de verrouillage 1, conforme à la présente invention est adaptable sur tout type de poignée de commande d'une porte ou fenêtre et pourra aisément s'escamoter derrière la rosette accompagnant, en général, ladite poignée de commande.

A cet effet, selon un mode de réalisation de l'invention, le dispositif de verrouillage 1 et la rosette sont fixés sur l'ouvrant de la porte ou fenêtre par des organes de fixation connus.

## Revendications

1. Dispositif de verrouillage (1) pour porte, fenêtre ou analogue, comprenant :
a) un élément fixe (4) ;
b) un élément mobile (5) coulissant dans l'élément fixe (4) et comportant une découpe (30) agissant directement sur le carré de manoeuvre (3) d'une poignée de commande pour assurer son blocage ;
c) et des moyens (39) pour immobiliser, en position verrouillée, l'élément mobile (5) par rapport à l'élément fixe (4) ;
dispositif de verrouillage (1) caractérisé par le fait que lesdits moyens (39) assurant aussi bien l'immobilisation en position verrouillée qu'en position déverrouillée de l'élément mobile (5) par rapport à l'élément fixe (4), ces moyens (39) étant formés :
- par deux ergots (17, 18) disposés sur chacun des bords longitudinaux (15, 16) de l'élément mobile (5) et venant s'engager dans des lumières (19, 20, 21, 22) réalisées dans l'élément fixe (4), celui-ci comportant sur sa face dorsale (27) des rainures (23, 24, 25, 26) situées, respectivement, dans le prolongement des lumières (19, 20, 21, 22) et dans lesquelles coulissent lesdits ergots (17, 18) de l'élément mobile (5) ;
- et par des éléments élastiques faisant saillie par rapport au fond (40) des rainures (23, 24, 25, 26) dudit élément fixe (4) et venant s'imbriquer faiblement dans des évidements de forme hémisphérique présents dans la face avant (41) des ergots (17, 18) de l'élément mobile (5) lorsque celui-ci est en position de blocage ou de déblocage du carré de manoeuvre (3) ;
lesdits ergots (17, 18) assurant, d'une part, l'assemblage, par simple emboîtement, de l'élément mobile (5) dans l'élément fixe (4) au travers des lumières (19, 20, 21, 22) et, d'autre part, le maintien et le guidage, par les rainures (23, 24, 25, 26) de cet élément mobile (5), par rapport audit élément fixe (4).

2. Dispositif de verrouillage (1) selon la revendication 1, caractérisé par le fait que les éléments élastiques sont constitués par des organes en matière plastique, métallique ou autre.

3. Dispositif de verrouillage (1) selon la revendication 1, caractérisé par le fait que les éléments élastiques sont constitués par des billes à rappel élastique.

## Claims

1. Locking device (1) for a door, window or the like, comprising:
a) a fixed member (4);
b) a movable member (5) sliding in the fixed member (4) and comprising a cut (30) directly acting onto the operating spindle (3) of an operating handle to ensure its locking,
c) and means (39) for immobilizing, in locked position, the movable member (5) with respect to the fixed member (4);
locking device (1) characterized in that said means (39) ensure the immobilization both in locked position and in unlocked position of the movable member (5) with respect to the fixed member (4), these means (39) being comprised of:
- two catches (17, 18) arranged on each longitudinal edge (15, 16) of the movable member (5) and engaging into slots (19, 20, 21, 22) made in the fixed member (4), same comprising, on its back face (27) , grooves (23, 24, 25, 26) respectively located in the extension of the slots (19, 20, 21, 22) and in which slide said catches (17, 18) of the movable member (5),
- and springy members projecting with respect to the bottom (40) of the grooves (23, 24, 25, 26) of said fixed member (4) and slightly imbricating into semispherically shaped recesses present in the front face (41) of the catches (17, 18) of the movable member (5) when this latter is in position for locking or unlocking the operating spindle (3),
said catches (17, 18) ensuring, on the one hand, the assembling by a mere fitment, of the movable member (5) into the fixed member (4) through openings (19, 20, 21, 22) and, on the other hand, the holding and guiding in the grooves (23, 24, 25, 26) of said movable member (5) with respect to said fixed member (4).

2. Locking device (1) according to claim 1, characterized in that the springy members consist of organs made of plastic, metal or the like.

3. Locking device (1) according to claim 1, characterized in that the springy members consist of balls with a springy back motion.

## Patentansprüche

1. Verriegelungsvorrichtung (1) für eine Tür, ein Fenster od.dgl., mit:
a) einem feststehenden Element (4);
b) einem beweglichen Element (5), das im feststehenden Element (4) gleitet und einen Ausschnitt (30) aufweist, der direkt auf den Betätigungsvierkant (3) eines Betätigungsgriffes wirkt, um diesen zu sperren;
c) und Mitteln (39) zum Sperren des beweglichen Elementes (5) bezüglich des feststehenden Elementes (4) in der Verriegelungsstellung;
wobei die Verriegelungsvorrichtung (1) dadurch gekennzeichnet ist, daß die Mittel (39) das Sperren des beweglichen Elementes (5) bezüglich des feststehenden Elementes (4) sowohl in der Verriegelungsstellung als auch in der Entriegelungsstellung sicherstellen, wobei diese Mittel (39) gebildet sind durch:
- zwei Nasen (17, 18), die je auf den Längsrändern (15, 16) des beweglichen Elementes (5) angeordnet sind und in Öffnungen (19, 20, 21, 22) eingreifen, die im feststehenden Element (4) ausgebildet sind, welches auf seiner Rückseite (27) Rinnen (23, 24, 25, 26) aufweist, die in Verlängerung der Öffnungen (19, 20, 21, 22) angeordnet sind und in denen die Nasen (17, 18) des beweglichen Elementes (5) gleiten;
- und durch Federelemente, die bezüglich des Bodens (40) der Rinnen (23, 24, 25, 26) des feststehenden Elementes (4) vorstehen und geringfügig in Ausnehmungen mit Halbkugelform eingreifen, welche in der Vorderseite (41) der Nasen (17, 18) des beweglichen Elementes (5) ausgebildet sind, wenn dieses in der Sperrstellung oder entsperrten Stellung des Betätigungsvierkants (3) ist;
wobei die Nasen (17, 18) einerseits den Zusammenbau durch einfaches Einstecken des beweglichen Elementes (5) in das feststehende Element (4) über die Öffnungen (19, 20, 21, 22) und anderseits die Halterung und Führung dieses beweglichen Elementes (5) bezüglich des feststehenden Elementes (4) über die Rinnen (23, 24, 25, 26) sicherstellen.

2. Verriegelungsvorrichtung (1) nach Anspruch 1, dadurch gekennzeichnet, daß die Federelemente durch Organe aus Kunststoff, Metall od.dgl. gebildet sind.

3. Verriegelungsvorrichtung (1) nach Anspruch 1, dadurch gekennzeichnet, daß die Federelemente durch federnd vorgespannte Kugeln gebildet sind.
